# EUROPÄISCHE PATENTSCHRIFT

(11) **EP 0 917 846 B1**
(45) Veröffentlichungstag und Bekanntmachung des Hinweises auf die Patenterteilung: **02.07.2003**
(21) Anmeldenummer: 98120046.2
(22) Anmeldetag: 23.10.1998
(51) Int. Cl.: A47G 29/12

(54) **Front für einen Briefkasten**
Letter-box front
Front pour boîte aux lettres

(30) Priorität: 21.11.1997 DE 29721239 U
(43) Veröffentlichungstag der Anmeldung: 26.05.1999
(73) Patentinhaber: ERWIN RENZ METALLWARENFABRIK GMBH & CO. KG, D-71737 Kirchberg/Murr (DE)
(72) Erfinder: Seidel, Ferdinand, 71711 Steinheim/Murr (DE)
(74) Vertreter: Dreiss, Fuhlendorf, Steimle & Becker

(56) Entgegenhaltungen:
- DE-A- 19 507 273
- DE-A- 19 537 183
- DE-U- 1 891 127
- FR-A- 2 255 032
- FR-A- 2 651 422

## Beschreibung

Die Erfindung betrifft eine Front für einen oder mehrere Briefkästen oder eine Briefkastenanlage mit einer durch eine Einwurfklappe verschließbaren Einwurföffnung für jeden Briefkasten.

Herkömmliche Briefkästen weisen ein Briefkastengehäuse auf, welches mit einer Briefkastenfront versehen ist. Diese Briefkastenfront kann einteilig oder mehrteilig sein. Das Briefkastengehäuse ist entweder mit der Briefkastenfront vernietet oder an der Rückseite der Briefkastenfront befinden sich angeschweißte Bolzen, an welche das Briefkastengehäuse angeschraubt ist. Es ist auch denkbar, an der Rückseite der Briefkastenfront Kunststoffhalter vorzusehen, in welche das Briefkastengehäuse eingehängt wird. In der Regel besteht bei diesen Ausführungsformen die Briefkastenfront aus einem Profilelement (DE 195 37 183 A1).

Der Erfindung liegt die Aufgabe zugrunde den Aufwand zum Befestigen eines Briefkastengehäuses an der Briefkastenfront zu verringern und die Anzahl der zu verwendenden Teile bei der Montage des Briefkastens zu reduzieren.

Diese Aufgabe wird erfindungsgemäß dadurch gelöst, dass die Front aus einem Blechmaterial besteht und die Einwurföffnung aus der Front ausgestanzt oder mittels eines Laserstrahls ausgeschnitten ist, wobei beim Stanz- oder Schneidvorgang am oberen Rand der Einwurföffnung erste Abschnitte belassen sind, und diese Abschnitte nach einem Umbiegevorgang nach innen Haken zum Einhängen des zugehörigen Briefkasten bilden.

Bei der erfindungsgemäßen Front weist die Einwurföffnung an ihrem oberen Rand Haken zum Einhängen des Briefkastengehäuses auf. Dies hat den wesentlichen Vorteil, dass das Briefkastengehäuse ohne zusätzliche Mittel, wie Schweißbolzen, Kunststoffhalter und dergleichen an der Front befestigt werden kann. Die Front bedarf keiner Nacharbeitung bzw. wird thermisch nicht beeinflusst, was zum Beispiel bei Anschweißbolzen der Fall wäre. Außerdem können die Briefkastengehäuse durch Einhängen relativ einfach an der Front montiert und wieder entfernt werden.

Bei einer Weiterbildung ist vorgesehen, dass beim Stanzvorgang an den beiden seitlichen Rändern der Einwurföffnung zweite Abschnitte belassen sind und diese zweiten Abschnitte nach einem Umbiegevorgang nach innen Lagerlaschen zur Lagerung der Schwenkachse der Einwurfklappe bilden. Diese Ausgestaltung hat den wesentlichen Vorteil, dass keine separaten Halter zur Lagerung bzw. zur Aufnahme der Schwenkachse der Einwurfklappe benötigt werden. Durch die umgebogenen Lagerlaschen kann die Einwurfklappe an der Front gelagert werden, ohne dass sie hiervon thermisch beeinflusst wird bzw. ohne dass an der Innenseite der Front weitere Bauteile befestigt werden müssen.

Eine Weiterbildung sieht vor, dass beim Stanzvorgang am unteren Rand der Einwurföffnung ein dritter Abschnitt belassen ist und dieser dritte Abschnitt nach einem Umbiegevorgang nach Innen eine Entnahmesicherung bildet. Auch bei dieser Weiterbildung bedarf es keiner zusätzlichen Bauteile für die Entnahmesicherung, so dass hierfür die Front ebenfalls keiner thermischen Beinflussung unterworfen werden muss bzw. an der Innenseite der Front keine Bauteile befestigt werden müssen. Da die Entnahmesicherung einstückig mit der Front verbunden ist, besitzt diese eine relativ große Stabilität, wodurch die Sicherheit gegen Verbiegen dieser Entnahmesicherung erhöht wird. Durch das Umbiegen der Ränder wird außerdem der Vorteil geschaffen, dass der gesamte Bereich der Entnahmeöffnung eine größere Stabilität besitzt, als bei ausgestanzten Öffnungen, bei denen die zusätzlichen Bauteile nachträglich befestigt werden müssen.

Eine Weiterbildung sieht vor, dass wenigstens ein Rand der Front, insbesondere alle vier Ränder nach innen abgewinkelt sind. Auch dadurch wird die Front versteift und bietet einen größeren Widerstand gegen Vandalismus. Außerdem dient dieser nach innen abgewinkelte Rand zum Befestigen der Front zum Beispiel an einem Seitenteil einer Eingangstür oder dergleichen.

Bei einer Weiterbildung ist vorgesehen, dass das freie Ende des Randes bezüglich der Frontebene um 180° abgewinkelt ist. Dabei kann der Abstand des freien Randes zur Frontebene auf die Dicke einer Einfach- oder Mehrfachverglasung abgestimmt sein. Auf diese Weise wird durch relativ einfache Mittel die Möglichkeit geschaffen, dass die Front und mit dieser die gesamte Briefkastenanlage in eine Aufnahmenut eingesetzt und in dieser fixiert werden kann, welche die Abmessungen zur Aufnahme einer Einfachoder Mehrfachverglasung besitzt. In dieser Nut wird die Briefkastenfront durch entsprechende elastische Mittel, wie Dichtungen und dergleichen abgedichtet sowie gehalten.

Eine bevorzugte Ausführungsform sieht vor, das der Rand bzw. das freie Ende des Randes mit einem einen Kanal bildenden Winkel verbunden, insbesondere vernietet ist. Über diesen Kanal, welcher insbesondere eine Dicke aufweist, die auf die Dicke einer Einfach- oder Mehrfachverglasung abgestimmt ist, kann die Front, wie oben beschrieben, relativ einfach in eine Aufnahmenut für eine Glasscheibe eingesetzt und dort fixiert werden. Außerdem dient der Kanal zum Beispiel zur Führung von elektrischen Leitungen für die Sprech- und/oder Klingelanlage, die Beleuchtungseinrichtung oder gegebenenfalls einer Videoüberwachung.

Eine optimale Befestigung des Briefkastengehäuses an der Front wird dadurch erfüllt, dass die Unterseite des Briefkastengehäuses mit dem Kanal verbunden, insbesondere vernietet ist. Dieses Briefkastengehäuse wird mit seiner Oberseite in die Haken der Front eingehängt und wird mit seiner Unterseite mit einem darunterliegenden Briefkasten bzw. mit dem darunter sich befindenden Kanal vernietet. Diese Ausgestaltung hat ebenfalls den wesentlichen Vorteil, dass das Briefkastengehäuse sicher mit der Front verbunden ist und außerdem nicht ohne Weiteres von dieser abgenommen werden kann. Ein mechanischer Eingriff bzw. eine thermische Beeinflussung der Front ist nicht erforderlich.

Schließlich kann die Front beim Stanzvorgang mit weiteren Öffnungen wie zum Beispiel für die Aufnahme von Namensschildern oder mit den Öffnungen eines Sprechgitters oder dergleichen versehen werden.

Weitere Vorteile, Merkmale und Einzelheiten der Erfindung ergeben sich aus den Unteransprüchen sowie aus der nachfolgenden Beschreibung, in der unter Bezugnahme auf die Zeichnung ein besonders bevorzugtes Ausführungsbeispiel im Einzelnen beschrieben ist. In der Zeichnung zeigen:
- Figur 1: einen Querschnitt durch ein an einer Front befestigtes Briefkastengehäuse mit geöffneter Einwurfklappe;
- Figur 2: eine Ausschnittsvergrößerung der Einwurföffnung aus Figur 1; und
- Figur 3: die Vorderfront mit Ausstanzungen, jedoch vor dem Biegevorgang.

Die Figur 1 zeigt eine insgesamt mit 1 bezeichnete Vorderfront 1, an welcher ein Briefkastengehäuse 2 befestigt ist. Anstelle eines einzigen Briefkastengehäuses 2, wie in Figur 1 dargestellt, können an der Vorderfront 1 auch mehrere Briefkastengehäuse untereinander sowie mehrere Briefkastengehäuse nebeneinander befestigt sein. In der Figur 1 ist das Briefkastengehäuse 2 in vertikaler Ausrichtung angeordnet, wobei jedoch auch die Möglichkeit besteht, dass das Briefkastengehäuse 2 in horizontaler Anordnung an der Front 1 befestigt sein kann. In der Vorderfront 1 befindet sich eine Einwurföffnung 3, über welche das Briefkastengehäuse 2 von Außen zugänglich ist. Diese Einwurföffnung 3 wird durch eine Einwurfklappe 4 verschlossen, die über ein Lager 5 schwenkbar an der Front 1 gelangert und in der Figur 1 in geöffneter Lage dargestellt ist. An der Unterseite der Einwurföffnung 3 befindet sich eine Entnahmesicherung 6, die nach innen und unten absteht. Außerdem weist die Vorderfront 1 eine Öffnung 7 für ein Namensschild 8 auf.

Die Ränder 9 der Front 1 sind um 90° nach innen, dass heißt in der Figur 1 nach links abgewinkelt, wobei die freien Enden um weitere 90° abgewinkelt und jeweils mit einem Winkel 11 verbunden sind. Der Rand 9 und die Winkel 11 bilden einen Kanal 12, in welchem elektrische Leitungen oder dergleichen geführt werden können. Außerdem kann die Front 1 mit dem befestigten Briefkastengehäuse 2 über diesen Kanal 12 gefasst und fixiert werden. Der Kanal 12 weist eine Breite B auf, die z.B. der Breite einer Nut zur Aufnahme einer Mehrscheibenverglasung entspricht.

Die Figur 2 zeigt eine Ausschnittsvergrößerung der Einwurföffnung 3 der Front 1, wobei deutlich erkennbar ist, dass der obere Rand 13 der Einwurföffnung 3 einen ersten Abschnitt 14 aufweist, der U-förmig umgebogen ist und parallel zur Ebene der Front 1 liegt. Dieser erste Abschnitt 14 bildet einen innenliegenden Haken 15 an dem das Briefkastengehäuse 2 mit einem nach unten umgebogenen Rand 16 aufgehängt werden kann. Außerdem sind die seitlichen Ränder 17 der Einwurföffnung 3 nach innen umgebogen und bilden Lagerlaschen 18, in welchen das Lager 5 zur Aufnahme der Schwenkachse für die Einwurfklappe 4 vorgesehen ist. Schließlich ist der untere Rand 19 ebenfalls nach innen umgebogen und bildet mit seinem abgewinkelten Ende 20 eine Entnahmesicherung 21. Im unteren Rand 19 ist außerdem das Namensschild 8 gelagert.

Die Figur 3 zeigt die Front 1 mit den Rändern 9, in welchen sich Öffnungen 22 für Niete 23 befinden. In den Rändern 9 befinden sich außerdem Durchbrüche 24 zur Durchleitung elektrischer Leitungen in den bzw. aus dem Kanal 12. Weiterhin bilden eine Vielzahl von Stanzlöcher 25 ein Sprechgitter für einen dahinter angeordneten Lautsprecher. Die Stanzöffnungen 26 und 27 dienen zur Aufnahme von Klingelknöpfen sowie Namensschilder bzw. Lichtschalter mit Hinweisschild. Die Ausstanzung 28 bildet die Einwurföffnung 3, wobei deutlich der erste Abschnitt 14 für die Haken sowie zweite Abschnitte 29 für die Lagerlaschen 18 und ein dritter Abschnitt 30 für die Entnahmesicherung 21 erkennbar sind. Diese Abschnitte 14, 29 und 30 werden, wie oben bereichts beschrieben, jeweils nach innen abgewinkelt. Im Abschnitt 30 ist außerdem ein Schlitz 31 vorgesehen, durch welchen das Namensschild von oben in die Öffnung 7 eingeschoben und verrastet werden kann.

Die erfindungsgemäße Front 1 hat den wesentlichen Vorteil, dass sie durch wenige Arbeitsschritte hergestellt werden kann und auf einfache Weise die Briefkastengehäuse 2 mit der Front 1 verbunden werden können, ohne dass die Front z.B. durch Anschweißen eines Schweißbolzen thermisch beeinflusst wird, bzw. an der Rückseite der Front andere Haltevorrichtungen befestigt werden müssen.

## Patentansprüche

1. Front (1) für einen oder mehrere Briefkästen (2) oder eine Briefkastenanlage, mit einer durch eine Einwurfklappe (4) verschließbaren Einwurföffnung (3) für jeden Briefkasten (2), **dadurch gekennzeichnet, dass** die Front (1) aus einem Blechmaterial besteht und die Einwurföffnung (3) aus der Front (1) ausgestanzt oder mittels eines Laserstrahls ausgeschnitten ist, wobei beim Stanz- oder Schneidvorgang am oberen Rand (13) der Einwurföffnung (3) erste Abschnitte (14) belassen sind, und diese Abschnitte (14) nach einem Umbiegevorgang nach innen Haken (15) zum Einhängen des zugehörigen Briefkastens (2) bilden.

2. Front nach Anspruch 1, **dadurch gekennzeichnet, dass** beim Stanz- oder Schneidvorgang an den beiden seitlichen Rändern (17) der Einwurföffnung (3) zweite Abschnitte (29) belassen sind und diese zweiten Abschnitte (29) nach einem Umbiegevorgang nach innen Lagerlaschen (18) zur Lagerung der Schwenkachse der Einwurfklappe (4) bilden.

3. Front nach einem der vorhergehenden Ansprüche, **dadurch gekennzeichnet, dass** beim Stanz- oder Schneidvorgang am unteren Rand (19) der Einwurföffnung (3) ein dritter Abschnitt (30) belassen ist und dieser dritte Abschnitt (30) nach einem Umbiegevorgang nach innen eine Entnahmesicherung (21) bildet.

4. Front nach einem der vorhergehenden Ansprüche, **dadurch gekennzeichnet, dass** wenigstens ein Rand (9) der Front (1), insbesondere alle vier Ränder (9), nach innen abgewinkelt sind.

5. Front nach Anspruch 4, **dadurch gekennzeichnet, dass** das freie Ende (10) des Randes (9) bezüglich der Frontebene um 180° abgewinkelt ist.

6. Front nach Anspruch 5, **dadurch gekennzeichnet, dass** der Abstand des freien Randes (10) zur Frontebene auf die Dicke einer Einfach- oder Mehrfachverglasung abgestimmt ist.

7. Front nach einem der Ansprüche 4 bis 6, **dadurch gekennzeichnet, dass** der Rand (9) bzw. das freie Ende des Randes (9) mit einem einen Kanal (12) bildenden Winkel (11) verbunden, insbesondere vernietet ist.

8. Front nach Anspruch 7, **dadurch gekennzeichnet, dass** der Kanal (12) eine Dicke aufweist, die auf die Dicke einer Einfach- oder Mehrfachverglasung abgestimmt ist.

9. Front nach Anspruch 7 oder 8, **dadurch gekennzeichnet, dass** die Unterseite des Briefkastens (2) mit dem Kanal (12) verbunden, insbesondere vernietet ist.

10. Front nach einem der vorhergehenden Ansprüche, **dadurch gekennzeichnet, dass** Ausstanzungen (7, 25 bis 27 und 31) zur Aufnahme von Namensschildern (8), als Öffnungen eines Sprechgitters, und dergleichen vorgesehen sind.

## Claims

1. Front (1) for one or several letter-boxes (2) or a letter-box complex, with a slit opening (3) for each letter-box (2) that can be closed by means of a slit shutter (4), **characterised in that** the front (1) consists of a sheet metal material and the slit opening (3) is punched out of the front (1) or cut out by means of a laser beam, where first sections (14) during the punching or cutting operation at the upper rim (13) of the slit opening are left unchanged and these sections (14), following a bending process towards the inside, form hooks (15) for suspension-positioning of the relevant letter-box (2).

2. Front according to Claim 1, **characterised in that** second sections (29) during the punching or cutting operation at both lateral rims (17) are left unchanged and these second sections (29), following a bending process towards the inside, form holding shackles (18) for supporting the swivel axis of the slit shutter (4).

3. Front according to one of the previous Claims, **characterised in that** a third section (30) during the punching or cutting operation at the lower rim (19) of the slit opening is left unchanged and this third section (30) forms an anti-removal securing element (21) following a bending process towards the inside.

4. Front according to one of the previous Claims, **characterised in that** at least one rim (9) of the front (1), in particular all four rims (9), are angular-bent towards the inside.

5. Front according to Claim 4, **characterised in that** the free end (10) of the rim (9), with reference to the front plane, is angular-bent by 180°.

6. Front according to Claim 5, **characterised in that** the clearance between the free rim (10) and the front plane matches the thickness of a single or multiple glazing.

7. Front according to one of the Claims 4 to 6, **characterised in that** the rim (9) and/or the free end of the rim (9) is joined to an angle (11) forming a channel (12), in particular is riveted.

8. Front according to Claim 7, **characterised in that** the channel (12) has a thickness to match the thickness of a single or multiple glazing.

9. Front according to Claims 7 or 8, **characterised in that** the lower side of the letter-box (2) is joined to the channel (12), in particular is riveted.

10. Front according to one of the previous Claims, **characterised in that** the punched cutouts (7, 25 to 27 and 31) are envisaged for the accommodation of nameplates (8), as openings for an intercom grid and similar.

## Revendications

1. Panneau frontal (1) pour une ou plusieurs boîtes à lettres (2) ou un ensemble de boîtes à lettres, comprenant pour chaque boîte à lettre (2) une ouverture d'introduction (3) pouvant être obturée par un rabat d'introduction (4), **caractérisé en ce que** le panneau frontal (1) est réalisé dans un matériau en tôle et l'ouverture d'introduction (3) est estampée ou est découpée par rayon laser dans le panneau frontal (1), sachant que, pendant le processus d'estampage ou de découpe, des premières parties (14) sont laissées en place sur le bord supérieur (13) de l'ouverture d'introduction (3) et ces parties (14) forment, après un processus de pliage vers l'intérieur, des crochets (15) pour l'accrochage de la boîte à lettres (2) correspondante.

2. Panneau frontal selon la revendication 1, **caractérisé en ce que**, pendant le processus d'estampage ou de découpe, des deuxièmes parties (29) sont laissées en place sur les bords latéraux (17) de l'ouverture d'introduction (3) et ces deuxièmes parties (29) forment, après un processus de pliage vers l'intérieur, des pattes de réception (18) destinées à recevoir l'axe de pivotement du rabat d'introduction (4).

3. Panneau frontal selon l'une quelconques des revendications précédentes, **caractérisé en ce que**, pendant le processus d'estampage ou de découpe, une troisième partie (30) est laissée en place sur le bord inférieur (19) de l'ouverture d'introduction (3) et cette troisième partie (30) forme, après un processus de pliage vers l'intérieur, une protection anti-retrait (21).

4. Panneau frontal selon l'une quelconques des revendications précédentes, **caractérisé en ce qu'**au moins un bord (9) du panneau frontal (1), en particulier les quatre bords (9), sont coudés vers l'intérieur.

5. Panneau frontal selon la revendication 4, **caractérisé en ce que** l'extrémité libre (10) du bord (9) est coudée sur 180° par rapport au plan du panneau frontal.

6. Panneau frontal selon la revendication 5, **caractérisé en ce que** la distance entre le bord libre (10) et le plan du panneau frontal est ajustée à l'épaisseur d'une vitrification monocouche ou multicouche.

7. Panneau frontal selon l'une quelconque des revendications 4 à 6, **caractérisé en ce que** le bord (9), plus précisément l'extrémité libre du bord (9), est assemblé, en particulier riveté, avec une cornière (11) formant un canal (12).

8. Panneau frontal selon la revendication 7, **caractérisé en ce que** le canal (12) a une épaisseur qui est ajustée à l'épaisseur d'une vitrification monocouche ou multicouche.

9. Panneau frontal selon la revendication 7 ou 8, **caractérisé en ce que** la face inférieure de la boîte à lettres (2) est assemblée, en particulier rivetée, avec le canal (12).

10. Panneau frontal selon l'une quelconques des revendications précédentes, **caractérisé en ce que** les découpes (7, 25 à 27 et 31) destinées à recevoir les étiquettes nominatives (8) sont prévues sous forme d'ouvertures d'un hygiaphone et élément similaire.
